# EUROPÄISCHE PATENTSCHRIFT

(11) **EP 3 763 498 B1**
(45) Veröffentlichungstag und Bekanntmachung des Hinweises auf die Patenterteilung: **01.09.2021**
(21) Anmeldenummer: 19186089.9
(22) Anmeldetag: 12.07.2019
(51) Int. Cl.: B26D 5/08, B26D 1/143, B26D 7/26

(54) **SCHEIBENSCHNEIDMASCHINE MIT MOTORTURM UND DIREKT ANGETRIEBENEM KREISMESSER**
DISK CUTTING MACHINE WITH ENGINE TOWER AND DIRECTLY DRIVEN CIRCULAR BLADE
MACHINE DE DÉCOUPE DE TRANCHES POURVUE DE TOUR DE MOTEUR ET DE COUTEAU CIRCULAIRE À COMMANDE DIRECTE

(43) Veröffentlichungstag der Anmeldung: 13.01.2021
(73) Patentinhaber: Bizerba SE & Co. KG, 72336 Balingen (DE)
(72) Erfinder: Oesterle, Markus, 72336 Balingen (DE)
(74) Vertreter: Kohler Schmid Möbus Patentanwälte

(56) Entgegenhaltungen:
- EP-A1- 0 764 073
- WO-A1-2007/130292

## Beschreibung

Die Erfindung betrifft eine Scheibenschneidmaschine zum Abschneiden von Scheiben aus insbesondere strangförmigem Schneidegut, vorzugsweise Lebensmittel, mit einem Maschinengehäuse, das einen Antriebsmotor und ein vom Antriebsmotor angetriebenes, rotierendes und/oder umlaufend bewegbares Kreismesser haltert, und mit einer Produktzuführung, die das Schneidegut dem Kreismesser zuführt. Die Scheibenschneidemaschine umfasst eine Anschlagplatte sowie einen verschiebbar angeordneten Schlitten, über den das Schneidegut dem Kreismesser zugeführt wird, wobei das Kreismesser direkt an einer im Antriebsmotor für das Kreismesser angeordneten Lagerwelle gelagert ist. Der Antriebsmotor umfasst zumindest einen Stator und einen Rotor.

Die EP 076 40 73 B1 offenbart eine derartige Schneidemaschine für Nahrungsmittel mit einem Maschinengehäuse und einem Kreismesser. Das Kreismesser ist an einer Lagerwelle gelagert, die durch einen Antriebsmotor mit einem Stator und einem Rotor angetrieben wird. Die Lagerwelle ist ausschließlich im Bereich des Antriebsmotors gelagert.

Aus der WO2007/130292A1 ist eine Schneidmaschine bekannt, die einen Motor, eine Lagerwelle, und ein Messer aufweist, das direkt an einem Ende der Lagerwelle angeordnet ist. Ein Kontroller passt die tatsächliche Drehgeschwindigkeit des Messers an die gewünschte Drehgeschwindigkeit an.

Der Antriebsmotor für das Kreismesser lässt sich bei den bekannten Schneidmaschinen nur mit hohem Zeitaufwand in dem jeweiligen Maschinengehäuse der Schneidmaschine positionieren und ausrichten. Außerdem ist es schwierig, den Bereich eines Motorturms der Schneidmaschine, an dem die Motorwelle zur Messerachse hin durch das Gehäuse ragt, gegen Schmutz und Flüssigkeit abzudichten.

Aufgabe der vorliegenden Erfindung ist es demgegenüber, eine Scheibenschneidmaschine der eingangs definierten Art sowie ein Verfahren zur Herstellung der Scheibenschneidmaschine so zu modifizieren, dass der Antriebsmotor sich vergleichsweise einfach und mit geringem Zeitaufwand an dem Maschinengehäuse montieren und ausrichten lässt.

Gelöst wird diese Aufgabe hinsichtlich der Vorrichtung auf technisch besonders einfache und überraschend wirkungsvolle Weise durch eine gattungsgemäße Scheibenschneidmaschine, die sich dadurch auszeichnet, dass der Rotor lösbar von dem Stator ausgebildet ist. Dabei ist der Stator im Maschinengehäuse angeordnet. Das Maschinengehäuse weist eine Einführöffnung auf, an der im montierten Zustand der Stator angeordnet ist und durch die hindurch der Rotor zumindest teilweise in den Stator eingeführt ist. Die Scheibenschneidmaschine weist eine Fixiereinrichtung zur Befestigung von Rotor und Stator mittels Fixiermitteln am Maschinengehäuse auf.

Der Stator ist im Inneren des Maschinengehäuses befestigbar. Der Rotor ist anschließend von außen durch die Einführöffnung in das Maschinengehäuse und den Stator einführbar. Der Motor wird nicht als Ganzes montiert. Stator und Rotor werden separat montiert. Dadurch wird eine umständliche und mit hohem Zeitaufwand verbundene Einführung des gesamten Motors in das Maschinengehäuse und eine Ausrichtung des Rotors aus dem Maschinengehäuse heraus vermieden. Insbesondere ist der Stator von innen in einem Motorturm der Scheibenschneidmaschine befestigt und der Rotor von außen am Motorturm befestigt. Der Motorturm lässt sich vergleichsweise schmal ausgestalten. Der vereinfachte Einbau des Motors wird durch den aus dem Stand der Technik nicht bekannten zusätzlichen Schritt der Einführung des Rotors in den Stator nach der Anordnung des Stators (ohne den Rotor und die Lagerwelle) im Maschinengehäuse bewirkt. Im Gegensatz dazu ist im Stand der Technik stets der gesamte Motor innen befestigt und die Motorwelle ragt durch das Gehäuse hindurch. Der Motor muss innerhalb des Motorturms von unten nach oben verschoben werden und die Lagerwelle dann durch eine Öffnung im Maschinengehäuse geführt werden. Das ist nur möglich, wenn der Motorturm sehr breit oder nicht einstückig ausgebildet ist.

In einer ersten Ausführungsform der Erfindung umfasst die Fixiereinrichtung erste Durchgangsöffnungen zur Einführung der Fixiermittel, die um die Einführöffnung herum angeordnet sind. Die Durchgangsöffnungen sind insbesondere symmetrisch um die Einführöffnung angeordnet. Durch die ersten Durchgangsöffnungen lassen sich Fixiermittel wie Schrauben oder Bolzen einführen.

Bei einer Weiterbildung dieser Ausführungsform weist der Stator in Umfangsrichtung Fixiermittelaufnahmen zur Aufnahme der Fixiermittel auf. Insbesondere lassen sich die Fixiermittel in den Fixiermittelaufnahmen befestigen.

Bei vorteilhaften Ausführungsformen weist der Rotor in Umfangsrichtung zweite Durchgangsöffnungen zur Einführung der Fixiermittel auf. Die Fixiermittel werden bei dieser Ausführungsform insbesondere durch die zweiten Durchgangsöffnungen hindurchgeführt, um den Rotor an dem Maschinengehäuse zu befestigen.

Eine bevorzugte Ausbildung der Scheibenschneidmaschine ist dadurch gekennzeichnet, dass die Fixiermittelaufnahmen des Stators und die zweiten Durchgangsöffnungen des Rotors an den ersten Durchgangsöffnungen der Fixiereinrichtung zur Einführung der Fixiermittel formschlüssig positionierbar sind. Bei dieser Ausführungsform werden die Fixiermittel insbesondere durch die zweiten Durchgangsöffnungen des Rotors und die ersten Durchgangsöffnungen um die Einführöffnung hindurchgeführt und in die Fixieraufnahmen des Stators eingeführt, in denen sie befestigt werden, zum Beispiel durch Verschrauben in Innengewinden der Fixieraufnahmen. Der Rotor ist dann an dem Maschinengehäuse und dem Stator befestigt. Der Stator ist nicht von innen an das Gehäuse geschraubt. Der Stator wird von innen nur an die richtige Stelle befördert, dann wird der Rotor von außen in den Stator eingeführt und die Fixiermittel, insbesondere Schrauben, die den Rotor an das Maschinengehäuse anschrauben, verschrauben den Stator ebenfalls von außen. Die Fixieraufnahmen des Stators wirken wie Muttern für diese Schrauben.

Eine bevorzugte Ausführungsform der erfindungsgemäßen Scheibenschneidmaschine ist dadurch gekennzeichnet, dass die Lagerwelle im Rotor teilweise oder ganz außerhalb des Maschinengehäuses angeordnet ist. Dies ermöglicht einen vergleichsweise einfachen Austausch der Lagerwelle.

Bei einer weiteren Ausführungsform der Scheibenschneidmaschine weist die Einführöffnung des Maschinengehäuses eine stufenförmige Vertiefung oder eine Fase zur zentrierenden Einführung des Rotors auf. Der Stator und der Rotor richten sich durch die Fase beim Befestigen am Maschinengehäuse passend aus.

Die Scheibenschneidmaschine kann gemäß einer weiteren bevorzugten Ausgestaltung dadurch gekennzeichnet sein, dass an der Innenwand des Maschinengehäuses eine Halterung zum Halten des Stators und/oder des Rotors angeordnet ist. Die Halterung bewirkt insbesondere, dass Stator und Rotor sich automatisch beim Befestigen am Maschinengehäuse ausrichten, sodass bei der Montage alle Komponenten ineinanderpassen. Durch die Halterung wird der Stator stabil gelagert.

Eine vorteilhafte Ausführungsform zeichnet sich dadurch aus, dass am Rotor in Umfangsrichtung sowie anliegend am Maschinengehäuse und am Kreismesser eine Schutzkappe angeordnet ist. Die Schutzkappe dient der Abschirmung des Rotors, insbesondere von Schmutz aus der Umgebung.

Eine weitere bevorzugte Ausführungsform ist dadurch gekennzeichnet, dass der Rotor einen am Maschinengehäuse und/oder am Stator fixierbaren Fixierteil aufweist, in welchem die Lagerwelle mit dem Kreismesser drehbar, und vorzugsweise gegenüber dem Inneren des Maschinengehäuses fluid-abgedichtet, gelagert ist. Der Rotor lässt sich durch den Fixierteil von außen an dem Maschinengehäuse und/oder dem Stator befestigen.

Die Scheibenschneidmaschine kann gemäß einer weiteren vorteilhaften Ausführungsform dadurch gekennzeichnet sein, dass der Rotor einen Anlageabschnitt aufweist, der einerseits fest auf der Lagerwelle sitzt und durch einen Verbindungsabschnitt mit Kugellagern verbunden ist, welche einen Halterungsabschnitt, der mit dem Stator verbunden ist, von der rotierbaren Lagerwelle trennen, wobei der Verbindungsabschnitt einen schmaleren Durchmesser aufweist als der Anlageabschnitt und der Halterungsabschnitt. Durch Abschnitte mit verschiedenen Durchmessern lässt sich unter anderem das Gewicht des Rotors reduzieren.

Bei einer weiteren bevorzugten Ausführungsform weist der Stator einen Einführring zur Einführung in die Einführöffnung des Maschinengehäuses auf. Bei Verwendung eines solchen Einführrings kann die Einführöffnung mit kleinerem Durchmesser ausgebildet werden als dem Außendurchmesser des Stators.

Eine weitere Ausführungsform ist dadurch gekennzeichnet, dass die Einführöffnung einen kreisförmigen oder quadratischen Querschnitt aufweist.

Eine bevorzugte Ausführungsform der Scheibenschneidmaschine ist durch einen einstückig ausgebildeten Motorturm gekennzeichnet. Der Antriebsmotor ist vergleichsweise einfach in einem einstückig ausgebildeten Motorturm montierbar. Hierzu wird der Stator in den Motorturm eingeführt und an der Einführungsöffnung positioniert. Der Rotor wird durch die Einführungsöffnung in den Stator eingeführt und an dem Motorturm und dem Stator befestigt. Nach der Montage ist der Stator innen im Motorturm befestigt und der Rotor von außen am Motorturm befestigt.

In den Rahmen der vorliegenden Erfindung fällt auch ein Verfahren zur Herstellung von erfindungsgemäßen Scheibenschneidmaschinen. Das Verfahren umfasst die folgenden Schritte:
a) Bereitstellung des zweiteiligen Antriebsmotors mit dem Stator und dem vom Stator lösbaren Rotor sowie des Maschinengehäuses mit der Einführöffnung und der Fixiereinrichtung;
b) Vormontage des Stators im Inneren des Maschinengehäuses an der Einführöffnung;
c) Einführung des Rotors von außerhalb des Maschinengehäuses durch die Einführöffnung in den Stator;
d) Befestigung des Rotors und des Stators durch die Fixiereinrichtung am Maschinengehäuse
e) Befestigung des Kreismessers außerhalb des Maschinengehäuses am Rotor.

Bei einem solchen Verfahren lässt sich der Antriebsmotor besonders einfach in dem Maschinengehäuse montieren. Der Stator lässt sich vergleichsweise einfach in das Maschinengehäuse einführen und an der Einführungsöffnung positionieren. Der Rotor kann anschließend durch die Einführungsöffnung teilweise außen an dem Maschinengehäuse und teilweise in dem Rotor angeordnet werden. Ein mit hohem Zeitaufwand verbundenes Positionieren und Ausrichten des Antriebsmotors mit der Antriebswelle in dem Maschinengehäuse wird vermieden.

Weitere Merkmale und Vorteile der Erfindung ergeben sich aus der nachfolgenden detaillierten Beschreibung von Ausführungsbeispielen der Erfindung anhand der Figuren der Zeichnung, die erfindungswesentliche Einzelheiten zeigt, sowie aus den Ansprüchen. Die einzelnen Merkmale können je einzeln für sich oder zu mehreren in beliebigen Kombinationen bei Varianten der Erfindung verwirklicht sein.

In der schematischen Zeichnung sind Ausführungsbeispiele der Erfindung dargestellt, welche in der nachfolgenden Beschreibung näher erläutert werden.

Es zeigen:
- Fig. 1: einen Längsschnitt durch einen Motorturm sowie ein Kreismesser einer erfindungsgemäßen Scheibenschneidmaschine;
- Fig. 2a: einen Längsschnitt durch einen Stator ohne den vom Stator lösbaren Rotor;
- Fig. 2b: einen Längsschnitt durch den Stator und den Motorturm;
- Fig. 2c: einen Längsschnitt durch den Stator und den Motorturm, wobei der Stator seine Endposition im Motorturm einnimmt;
- Fig. 3a: einen Längsschnitt durch den vom Stator gelösten Rotor;
- Fig. 3b: einen Längsschnitt durch den Motorturm, den Rotor und den Stator vor dem Einbau des Rotors;
- Fig. 3c: einen Längsschnitt durch den Antriebsmotor im Motorturm mit einer Schutzkappe;
- Fig. 3d: einen Längsschnitt durch den Motorturm mit dem Antriebsmotor und durch das Kreismesser;
- Fig. 4a: eine isometrische Ansicht einer als Vertikalschneider ausgebildeten Ausführungsform der erfindungsgemäßen Scheibenschneidmaschine;
- Fig. 4b: eine isometrische Ansicht einer als Schrägschneider ausgebildeten Ausführungsform der erfindungsgemäßen Scheibenschneidmaschine.

**Fig. 1** zeigt einen Längsschnitt durch einen Motorturm **9** einer erfindungsgemäßen Scheibenschneidmaschine **10** (siehe Fig. 4a). Die Scheibenschneidmaschine 10 weist zum Schutz ein Maschinengehäuse **11** auf. In dem Maschinengehäuse 11 befindet sich ein Antriebsmotor **13** zum Antrieb eines rotierenden und/oder umlaufend bewegbaren Kreismessers **14** zum Abtrennen des Schneidgutes. Das Kreismesser 14 ist direkt an einer im Antriebsmotor 13 für das Kreismesser 14 angeordneten Lagerwelle **15** gelagert. Der Antriebsmotor 13 umfasst einen Stator **16** und einen von dem Stator 16 lösbaren Rotor **17.** Der Stator 16 ist im Maschinengehäuse 11 angeordnet. Das Maschinengehäuse 11 weist eine Einführöffnung **18** auf. Der Stator 16 ist im montierten Zustand an der Einführöffnung 18 angeordnet. Der Rotor 17 ist durch die Einführöffnung 18 hindurch in den Stator 16 eingeführt. Am Rotor 17 ist in Umfangsrichtung sowie anliegend am Maschinengehäuse 11 und am Kreismesser 14 eine Schutzkappe **19** angeordnet.

**Fig. 2a** zeigt einen Längsschnitt durch den Stator 16 ohne den vom Stator lösbaren Rotor 17 (siehe Fig. 1). Der Stator 16 hat einen Einführring **20** zur Einführung des Stators 16 in die Einführöffnung 18 (siehe Fig. 1) des Maschinengehäuses 11.

**Fig. 2b** zeigt einen Längsschnitt durch den Motorturm 9 mit dem Stator 16 und dem Maschinengehäuse 11. Durch einen Pfeil **21** ist die Einführrichtung des Stators 16 zur Einführung in die Einführöffnung 18 des Maschinengehäuses 11 angedeutet.

**Fig. 2c** zeigt einen Längsschnitt durch den Motorturm 9 mit dem Stator 16 und dem Maschinengehäuse 11, wobei der Stator 16 seine Endposition in dem Maschinengehäuse 11 einnimmt. Der Stator ist mit seinem Einführring 20 in der Einführöffnung 18 des Maschinengehäuses 11 anliegend angeordnet.

**Fig. 3a** zeigt einen Längsschnitt durch den vom Stator 16 (siehe Fig. 1) gelösten Rotor 17 mit der Lagerwelle 15. Ein Anlageabschnitt **22a** liegt im montierten Zustand des Rotors 17 fest an der Lagerwelle 15 an. Ein Halterungsabschnitt **22b** liegt im eingebauten Zustand am Einführring 20 an und wird von der -gegenüber dem Maschinengehäuse 11 rotierbaren- Lagerwelle 15 durch Kugellager **22d** getrennt. Zudem ist ein Abstandshalter **22c** zwischen dem Anlageabschnitt 22a und den ihm benachbart angeordneten Kugellagern 22d vorgesehen.

Der Abstandshalter 22c hat zur Gewichtsersparnis einen schmaleren Durchmesser als der Anlageabschnitt 22a und der Halterungsabschnitt 22b.

Ein Fixierteil **8** des Rotors 17, mit dem der Rotor 17 am Maschinengehäuse 11 fixierbar ist, umfasst eine Auskragung **23,** die im montierten Zustand am Maschinengehäuse 11 anliegt.

**Fig. 3b** zeigt einen Längsschnitt durch den Motorturm 9 mit dem Maschinengehäuse 11, dem Rotor 17 und dem Stator 16. Der Stator 16 ist an der Einführöffnung 18 angeordnet. Der Rotor 17 wird in den Stator 16 eingeführt. Die Einführöffnung 18 ist mit einer stufenförmigen Vertiefung **24** zur Positionierung des Rotors 17 ausgebildet. Der Motorturm 9 weist eine Fixiereinrichtung **25,** insbesondere in Form einer Halterung **26,** zur Befestigung von Rotor 17 und Stator 16 mittels Fixiermitteln **27,** insbesondere Schrauben oder Bolzen, am Maschinengehäuse 11 auf.

Die Fixiereinrichtung 25 umfasst erste Durchgangsöffnungen **28** zur Einführung der Fixiermittel 27, die um die Einführöffnung 18 des Maschinengehäuses 11 herum angeordnet sind. In der Auskragung 23 des Rotors 17 sind zweite Durchgangsöffnungen **30** ausgebildet. Der Stator 16 weist in Umfangsrichtung Fixiermittelaufnahmen (nicht gezeigt) zur Aufnahme und Befestigung der Fixiermittel 27 auf. Durch Pfeile **32** wird die Einführrichtung der Fixiermittel 27 durch die ersten und zweiten Durchgangsöffnungen 29, 30 in die Fixiermittelaufnahmen des Stators 16 angedeutet.

**Fig. 3c** zeigt einen Längsschnitt durch den Motorturm 9 mit dem Antriebsmotor 13 in dem Maschinengehäuse 11 und durch die Schutzkappe 19 für den Rotor 17. Die Schutzkappe 19 wird von außen in Pfeilrichtung **33** auf dem Rotor 17 befestigt.

**Fig. 3d** zeigt einen Längsschnitt durch den Motorturm 9 mit dem Antriebsmotor 13 in dem Maschinengehäuse 11 und das Kreismesser 14, das auf der Lagerwelle 15 des Antriebsmotors 13 befestigt wird. Dabei ist die Montagerichtung **34** der Lagerwelle 15 durch einen Pfeil angedeutet.

**Fig. 4a** und **Fig. 4b** zeigen eine erste und eine zweite isometrische Ansicht der erfindungsgemäßen Scheibenschneidmaschine 10. Eine Produktzuführung 35 der Scheibenschneidmaschine 10 führt das Schneidegut dem Kreismesser 14 (siehe Figur 1) zu. Die Scheibenschneidemaschine 10 umfasst eine Anschlagplatte **36** sowie einen verschiebbar angeordneten Schlitten **37,** über den das Schneidegut dem Kreismesser 14 zugeführt wird.

### Bezugszeichenliste

- 8: Fixierteil
- 9: Motorturm
- 10: Scheibenschneidmaschine
- 11: Maschinengehäuse
- 13: Antriebsmotor
- 14: Kreismesser
- 15: Lagerwelle
- 16: Stator
- 17: Rotor
- 18: Einführöffnung
- 19: Schutzkappe
- 20: Einführring
- 21: Einführrichtung
- 22a: Anlageabschnitt
- 22b: Halterungsabschnitt
- 22c: Abstandshalter
- 22d: Kugellager
- 23: Auskragung
- 24: stufenförmige Vertiefung
- 25: Fixiereinrichtung
- 26: Halterung
- 27: Fixiermittel
- 28: erste Durchgangsöffnungen
- 30: zweite Durchgangsöffnungen
- 32: Einführrichtung der Fixiermittel
- 33: Befestigungsrichtung der Schutzkappe
- 34: Montagerichtung
- 35: Produktzuführung
- 36: Anschlagplatte
- 37: Schlitten

## Patentansprüche

1. Scheibenschneidemaschine (10) zum Abschneiden von Scheiben aus insbesondere strangförmigem Schneidegut, vorzugsweise Lebensmittel, mit einem Maschinengehäuse (11), das einen Antriebsmotor (13) und ein vom Antriebsmotor (13) angetriebenes, rotierendes und/oder umlaufend bewegbares Kreismesser (14) haltert, und mit einer Produktzuführung (35), die das Schneidegut dem Kreismesser (14) zuführt, wobei die Scheibenschneidemaschine (10) eine Anschlagplatte (36) sowie einen verschiebbar angeordneten Schlitten (37) umfasst, über den das Schneidegut dem Kreismesser (14) zugeführt wird, wobei das Kreismesser (14) direkt an einer im Antriebsmotor (13) für das Kreismesser (14) angeordneten Lagerwelle (15) gelagert ist, wobei der Antriebsmotor (13) zumindest einen Stator (16) und einen Rotor (17) umfasst,
**dadurch gekennzeichnet,**
**dass** der Rotor (17) lösbar von dem Stator (16) ausgebildet ist,
**dass** der Stator (16) im Maschinengehäuse (11) angeordnet ist,
**dass** das Maschinengehäuse (11) eine Einführöffnung (18) aufweist, an der im montierten Zustand der Stator (16) angeordnet ist und durch die hindurch der Rotor (17) zumindest teilweise in den Stator (16) eingeführt ist, und
**dass** die Scheibenschneidmaschine (10) eine Fixiereinrichtung (25) zur Befestigung von Rotor (17) und Stator (16) mittels Fixiermitteln (27) am Maschinengehäuse (11) aufweist.

2. Scheibenschneidmaschine nach Anspruch 1, **dadurch gekennzeichnet, dass** die Fixiereinrichtung (25) erste Durchgangsöffnungen (28) zur Einführung der Fixiermittel (27) umfasst, die um die Einführöffnung (18) des Maschinengehäuses (11) herum angeordnet sind.

3. Scheibenschneidmaschine nach Anspruch 2, **dadurch gekennzeichnet, dass** der Stator (16) in Umfangsrichtung Fixiermittelaufnahmen zur Aufnahme der Fixiermittel (27) aufweist.

4. Scheibenschneidmaschine nach einem der vorhergehenden Ansprüche,
**dadurch gekennzeichnet, dass** der Rotor (17) in Umfangsrichtung zweite Durchgangsöffnungen (30) zur Einführung der Fixiermittel (27) aufweist.

5. Scheibenschneidmaschine nach den Ansprüchen 3 und 4, **dadurch gekennzeichnet, dass** die Fixiermittelaufnahmen des Stators (16) und die zweiten Durchgangsöffnungen (30) des Rotors (17) an den ersten Durchgangsöffnungen (28) der Fixiereinrichtung (25) zur Einführung der Fixiermittel (27) formschlüssig positionierbar sind.

6. Scheibenschneidmaschine nach einem der vorhergehenden Ansprüche,
**dadurch gekennzeichnet, dass** die Lagerwelle (15) im Rotor (17) teilweise oder ganz außerhalb des Maschinengehäuses (11) angeordnet ist.

7. Scheibenschneidmaschine nach einem der vorhergehenden Ansprüche,
**dadurch gekennzeichnet, dass** die Einführöffnung (18) des Maschinengehäuses (11) eine stufenförmige Vertiefung (24) oder eine Fase zur zentrierenden Einführung des Rotors (16) aufweist.

8. Scheibenschneidmaschine nach einem der vorhergehenden Ansprüche,
**dadurch gekennzeichnet, dass** an der Innenwand des Maschinengehäuses (11) eine Halterung (26) zum Halten des Stators (16) und/oder des Rotors (17) angeordnet ist.

9. Scheibenschneidmaschine nach einem der vorhergehenden Ansprüche,
**dadurch gekennzeichnet, dass** am Rotor (17) in Umfangsrichtung sowie anliegend am Maschinengehäuse (11) und am Kreismesser (14) eine Schutzkappe (19) angeordnet ist.

10. Scheibenschneidmaschine nach einem der vorhergehenden Ansprüche,
**dadurch gekennzeichnet, dass** der Rotor (17) einen am Maschinengehäuse (11) und/oder am Stator (16) fixierbaren Fixierteil aufweist, in welchem die Lagerwelle (15) mit dem Kreismesser (14) drehbar, und vorzugsweise gegenüber dem Inneren des Maschinengehäuses (11) fluid-abgedichtet, gelagert ist.

11. Scheibenschneidmaschine nach einem der vorhergehenden Ansprüche,
**dadurch gekennzeichnet, dass** der Rotor (17) einen Anlageabschnitt (22a) aufweist, der einerseits fest auf der Lagerwelle (15) sitzt und durch einen Verbindungsabschnitt (22c) mit Kugellagern (22d) verbunden ist, welche einen Halterungsabschnitt (22b), der mit dem Stator (16) verbunden ist, von der rotierbaren Lagerwelle (15) trennen, wobei der Verbindungsabschnitt (22c) einen schmaleren Durchmesser aufweist als der Anlageabschnitt (22a) und der Halterungsabschnitt (22b).

12. Scheibenschneidmaschine nach einem der vorhergehenden Ansprüche,
**dadurch gekennzeichnet, dass** der Stator (16) einen Einführring (20) zur Einführung in die Einführöffnung (18) des Maschinengehäuses (11) aufweist.

13. Scheibenschneidmaschine nach einem der vorhergehenden Ansprüche,
**dadurch gekennzeichnet, dass** die Einführöffnung (18) des Maschinengehäuses (11) einen kreisförmigen oder quadratischen Querschnitt aufweist.

14. Scheibenschneidmaschine nach einem der vorhergehenden Ansprüche, **gekennzeichnet durch** einen einstückig ausgebildeten Motorturm (9).

15. Verfahren zur Herstellung einer Scheibenschneidmaschine (10) nach einem der Ansprüche 1 bis 14, **gekennzeichnet durch** die folgenden Schritte:
a) Bereitstellung des zweiteiligen Antriebsmotors (13) mit dem Stator (16) und dem vom Stator (16) lösbaren Rotor (17) sowie des Maschinengehäuses (11) mit der Einführöffnung (18) und der Fixiereinrichtung (25);
b) Vormontage des Stators (16) im Inneren des Maschinengehäuses (11) an der Einführöffnung (18);
c) Einführung des Rotors (17) von außerhalb des Maschinengehäuses (11) **durch** die Einführöffnung (18) in den Stator (16);
d) Befestigung des Rotors (17) und des Stators (16) **durch** die Fixiereinrichtung (25) am Maschinengehäuse (11);
e) Befestigung des Kreismessers (14) außerhalb des Maschinengehäuses (11) am Rotor (17).

## Claims

1. Slicing machine (10) for cutting slices from in particular strand-shaped material to be cut, preferably food, comprising a machine housing (11) which holds a drive motor (13) and a rotating and/or circumferentially movable circular knife (14) driven by the drive motor (13), and comprising a product feed (35) which feeds the material to be cut to the circular knife (14), the slicing machine (10) comprising a stop plate (36) and a movably arranged carriage (37), by means of which the material to be cut is fed to the circular knife (14), the circular knife (14) being mounted directly on a bearing shaft (15) arranged in the drive motor (13) for the circular knife (14), the drive motor (13) comprising at least one stator (16) and a rotor (17),
**characterized in that**
the rotor (17) is designed to be detachable from the stator (16),
the stator (16) is arranged in the machine housing (11),
the machine housing (11) has an insertion opening (18) where the stator (16) is arranged in the assembled state and through which the rotor (17) is at least partially inserted into the stator (16), and
the slicing machine (10) has a fixing device (25) for fastening the rotor (17) and the stator (16) to the machine housing (11) by means of fixing means (27).

2. Slicing machine according to claim 1, **characterized in that** the fixing device (25) comprises first through-openings (28) for inserting the fixing means (27), which are arranged around the insertion opening (18) of the machine housing (11).

3. Slicing machine according to claim 2, **characterized in that** the stator (16) has fixing means receptacles in the circumferential direction for receiving the fixing means (27).

4. Slicing machine according to any of the preceding claims, **characterized in that** the rotor (17) has second through-openings (30) in the circumferential direction for inserting the fixing means (27).

5. Slicing machine according to claims 3 and 4, **characterized in that** the fixing means receptacles of the stator (16) and the second through-openings (30) of the rotor (17) can be positioned in a form-fitting manner at the first through-openings (28) of the fixing device (25) for inserting the fixing means (27).

6. Slicing machine according to any of the preceding claims, **characterized in that** the bearing shaft (15), in the rotor (17), is arranged partially or entirely outside the machine housing (11).

7. Slicing machine according to any of the preceding claims, **characterized in that** the insertion opening (18) of the machine housing (11) has a stepped recess (24) or a chamfer for centering insertion of the rotor (16).

8. Slicing machine according to any of the preceding claims, **characterized in that** a holder (26) for holding the stator (16) and/or the rotor (17) is arranged on the inner wall of the machine housing (11).

9. Slicing machine according to any of the preceding claims, **characterized in that** a protective cap (19) is arranged on the rotor (17) in the circumferential direction and so as to abut the machine housing (11) and the circular knife (14).

10. Slicing machine according to any of the preceding claims, **characterized in that** the rotor (17) has a fixing part which can be fixed to the machine housing (11) and/or to the stator (16), in which fixing part the bearing shaft (15) with the circular knife (14) is mounted rotatably and preferably in a fluidically sealed manner with respect to the interior of the machine housing (11).

11. Slicing machine according to any of the preceding claims, **characterized in that** the rotor (17) has a contact portion (22a) which is seated firmly on the bearing shaft (15) and is connected by a connecting portion (22c) to ball bearings (22d) which separate a holding portion (22b) which is connected to the stator (16) from the rotatable bearing shaft (15), the connection portion (22c) having a narrower diameter than the contact portion (22a) and the holding portion (22b).

12. Slicing machine according to any of the preceding claims, **characterized in that** the stator (16) has an insertion ring (20) for inserting into the insertion opening (18) of the machine housing (11).

13. Slicing machine according to any of the preceding claims, **characterized in that** the insertion opening (18) of the machine housing (11) has a circular or square cross section.

14. Slicing machine according to any of the preceding claims, **characterized by** a motor tower (9) formed in one piece.

15. Method for producing a slicing machine (10) according to any of claims 1 to 14, **characterized by** the following steps:
a) providing the two-part drive motor (13) with the stator (16) and the rotor (17) which is detachable from the stator (16), and the machine housing (11) with the insertion opening (18) and the fixing device (25);
b) pre-assembling the stator (16) inside the machine housing (11) at the insertion opening (18);
c) inserting the rotor (17) from outside the machine housing (11) through the insertion opening (18) into the stator (16);
d) fastening the rotor (17) and the stator (16) to the machine housing (11) by means of the fixing device (25);
e) fastening the circular knife (14) to the rotor (17) outside the machine housing (11).

## Revendications

1. Machine de coupe en tranches (10) permettant de découper des tranches, en particulier de marchandise à couper en forme de fil, de préférence de denrées alimentaires, comportant un carter de machine (11) qui contient un moteur d'entraînement (13) et un couteau circulaire (14) rotatif et/ou tournant entraîné par le moteur d'entraînement (13), et comportant une alimentation de produit (35) qui alimente la marchandise à couper jusqu'au couteau circulaire (14), la machine de coupe en tranches (10) comprenant une plaque de butée (36) ainsi qu'un chariot (37) disposé coulissant, sur lequel la marchandise à couper est amenée jusqu'au couteau circulaire (14), le couteau circulaire (14) étant monté directement sur un arbre de palier (15) disposé dans le moteur d'entraînement (13) pour le couteau circulaire (14), le moteur d'entraînement (13) comprenant au moins un stator (16) et un rotor (17),
**caractérisée en ce**
**que** le rotor (17) est réalisé de façon à être détachable du stator (16),
**que** le stator (16) est disposé dans le carter de machine (11),
**que** le carter de machine (11) présente une ouverture d'insertion (18) au niveau de laquelle le stator (16) est disposé à l'état assemblé et à travers laquelle le rotor (17) est au moins partiellement inséré dans le stator (16), et
**que** la machine de coupe en tranches (10) présente un dispositif de fixation (25) permettant de fixer le rotor (17) et le stator (16) au carter de machine (11) au moyen de moyens de fixation (27).

2. Machine de coupe en tranches selon la revendication 1, **caractérisée en ce que** le dispositif de fixation (25) comprend des premières ouvertures traversantes (28) permettant l'insertion des moyens de fixation (27), lesquelles sont disposées autour de l'ouverture d'insertion (18) du carter de machine (11).

3. Machine de coupe en tranches selon la revendication 2, **caractérisée en ce que** le stator (16) présente des réceptacles de moyens de fixation dans la direction circonférentielle, permettant la réception des moyens de fixation (27).

4. Machine de coupe en tranches selon l'une des revendications précédentes, **caractérisée en ce que** le rotor (17) présente des secondes ouvertures traversantes (30) dans la direction circonférentielle, permettant l'insertion des moyens de fixation (27).

5. Machine de coupe en tranches selon les revendications 3 et 4, **caractérisée en ce que** les réceptacles de moyens de fixation du stator (16) et les secondes ouvertures traversantes (30) du rotor (17) peuvent être positionnés par complémentarité de forme au niveau des premières ouvertures traversantes (28) du dispositif de fixation (25), permettant l'introduction des moyens de fixation (27).

6. Machine de coupe en tranches selon l'une des revendications précédentes, **caractérisée en ce que** l'arbre de palier (15) dans le rotor (17) est disposé partiellement ou entièrement à l'extérieur du carter de machine (11).

7. Machine de coupe en tranches selon l'une des revendications précédentes, **caractérisée en ce que** l'ouverture d'insertion (18) du carter de machine (11) présente un évidement (24) en forme de gradin ou un chanfrein permettant l'insertion centrée du rotor (16).

8. Machine de coupe en tranches selon l'une des revendications précédentes, **caractérisée en ce qu'**un maintien (26) permettant le maintien du stator (16) et/ou du rotor (17) est disposé sur la paroi intérieure du carter de machine (11).

9. Machine de coupe en tranches selon l'une des revendications précédentes, **caractérisée en ce qu'**un capuchon de protection (19) est disposé sur le rotor (17) dans la direction circonférentielle ainsi qu'en contact avec le carter de machine (11) et le couteau circulaire (14).

10. Machine de coupe en tranches selon l'une des revendications précédentes, **caractérisée en ce que** le rotor (17) présente une partie de fixation fixable au carter de machine (11) et/ou au stator (16), dans laquelle l'arbre de palier (15) est monté rotatif avec le couteau circulaire (14) et de préférence étanche aux fluides par rapport à l'intérieur du carter de machine (11).

11. Machine de coupe en tranches selon l'une des revendications précédentes, **caractérisée en ce que** le rotor (17) présente une section de contact (22a) qui, d'un côté, repose de manière fixe sur l'arbre de palier (15), et est reliée par l'intermédiaire d'une section de liaison (22c) à des roulements à billes (22d), lesquels séparent une section de maintien (22b), qui est reliée au stator (16), de l'arbre de palier (15) rotatif, la section de liaison (22c) présentant un diamètre plus étroit que la section de contact (22a) et la section de maintien (22b).

12. Machine de coupe en tranches selon l'une des revendications précédentes, **caractérisée en ce que** le stator (16) présente une bague d'insertion (20) permettant l'insertion dans l'ouverture d'insertion (18) du carter de machine (11).

13. Machine de coupe en tranches selon l'une des revendications précédentes, **caractérisée en ce que** l'ouverture d'insertion (18) du carter de machine (11) présente une section transversale circulaire ou carrée.

14. Machine de coupe en tranches selon l'une des revendications précédentes, **caractérisée par** une tour de moteur (9) réalisée d'une seule pièce.

15. Procédé permettant la fabrication d'une machine de coupe en tranches (10) selon l'une des revendications 1 à 14, **caractérisé par** les étapes suivantes :
a) fourniture du moteur d'entraînement (13) à deux pièces comportant le stator (16) et le rotor (17) détachable du stator (16) ainsi que du carter de machine (11) comportant l'ouverture d'insertion (18) et le dispositif de fixation (25) ;
b) pré-assemblage du stator (16) à l'intérieur du carter de machine (11) au niveau de l'ouverture d'insertion (18) ;
c) insertion du rotor (17) depuis l'extérieur du
carter de machine (11) à travers l'ouverture d'insertion (18) dans le stator (16) ;
d) fixation du rotor (17) et du stator (16) par le dispositif de fixation (25) sur le carter de machine (11) ;
e) fixation du couteau circulaire (14) à l'extérieur du carter de machine (11) sur le rotor (17).
